# EUROPÄISCHE PATENTSCHRIFT

(11) **EP 0 918 148 B1**
(45) Veröffentlichungstag und Bekanntmachung des Hinweises auf die Patenterteilung: **04.09.2002**
(21) Anmeldenummer: 98121752.4
(22) Anmeldetag: 16.11.1998
(51) Int. Cl.: F01N 7/10, F01N 7/18

(54) **Auspuffkrümmerflansch**
Exhaust manifold flange
Bride de collecteur d'échappement

(30) Priorität: 26.11.1997 DE 29720941 U
(43) Veröffentlichungstag der Anmeldung: 26.05.1999
(73) Patentinhaber: Heinrich Gillet GmbH & Co. KG, 67480 Edenkoben (DE)
(72) Erfinder: Dürr, Gerd, 67434 Neustadt (DE); Baudisch, Wolfgang, 76833 Siebeldingen (DE); Reuther, Georg, 76835 Hochstadt (DE)
(74) Vertreter: Patentanwälte Möll und Bitterich

(56) Entgegenhaltungen:
- EP-A- 0 178 430
- DE-A- 3 129 351
- US-A- 2 847 819
- US-A- 4 170 260
- US-A- 4 519 639

## Beschreibung

Die Erfindung betrifft Flansche zur Befestigung eines Auspuffkrümmers an einem Motorblock gemäß dem Oberbegriff des Anspruchs 1.

Auspuffkrümmer, die die aus den Zylinderauslässen des Motorblocks austretenden heißen Abgase sammeln und zur Abgasanlage, bestehend aus Abgasrohren, katalytischem Konverter und Schalldämpfer, führen, wurden ursprünglich als Gußteile hergestellt. Man vergleiche beispielsweise die US 28 47 819. Dabei bildet der Flansch, mit dessen Hilfe der Auspuffkrümmer an dem Motorblock angeschraubt wird, die größten Probleme. Zunächst einmal muß der Flansch gasdicht befestigt werden können. Weiterhin . schreibt der moderne Motorenbau bestimmte Formen und Dicken der Flansche vor, was beim Gießen zu einem hohen finanziellen Aufwand führt.

Aus diesem Grund werden zunehmend Rohrkrümmer verwendet. Diese bestehen aus Krümmerrohren geeigneter Länge und Form, die an einen Flansch angeschweißt werden.

Auch an die Flansche, mit deren Hilfe die Auspuffkrümmer an den Motorblock geschraubt werden, werden besondere Anforderungen gestellt. Beispielsweise sollen die Flansche gasdicht sein und eine hohe Eigensteifigkeit besitzen. Probleme bereiten auch die hohen Temperaturen und die damit verbundenen thermischen Ausdehnungsdifferenzen. Man vergleiche diesbezüglich die DE-OS 15 76 357, die für jeden Zylinderauslaß einen eigenen kleinen Flansch vorsieht.

Die DE 31 29 351 C2 offenbart einen Flansch, der in Dickenrichtung geteilt ausgebildet ist. Die ankommende Rohrleitung des Krümmers wird nur an dem einen Flanschteil festgeschweißt Dieses Flanschteil wird seinerseits dann mit dem anderen Flanschteil verschweißt. Dadurch sollen infolge der Wärmebeanspruchung auftretende Kräfte besser aufgefangen werden. Auch hier ist für jeden Zylinderauslaß ein eigener, kleinflächiger Flansch vorgesehen.

Die EP 0 178 430 B1 schließlich offenbart einen Auspuffkrümmer mit einem Flansch, der aus vier relativ dünnen Blechplatinen zusammengesetzt ist, die wenigstens teilweise aus Edelstahl bestehen können. Die Blechplatinen sind einzeln gestanzt, werden mit Hilfe von Paßbohrungen und Paßstiften paßgenau gestapelt und schließlich hart gelötet. Die oberste Blechplatine ist mit einem Durchzug versehen, in den ein Krümmerrohr eingeschweißt werden kann. Dieser Flansch ist für zwei Zylinderauslässe vorgesehen.

Es versteht sich, daß es inzwischen auch gelungen ist, auch aus Blechplatinen zusammengesetzte Flansche herzustellen, die sämtliche Zylinderauslässe, beispielsweise vier bei einem Vierzylindermotor, in einem Stück abzudecken. Abgaskrümmer mit solchen einstückigen Flanschen müssen jedoch sehr steif ausgeführt werden, damit die aus den Temperaturdifferenzen der verschiedenen Einzelteile resultierenden Wärmedehnungen aufgefangen werden können, ohne daß der Flansch undicht wird. Steif bedeutet dabei schwer.

Eine andere Lösung dieses Problems ist Gegenstand der DE 296 15 840 U. Dieser Flansch besteht aus einem einzigen, tiefgezogenen Blech.

Der vorliegenden Erfindung liegt die Aufgabe zugrunde, einen aus mehreren Blechplatinen zusammengesetzten Flansch anzugeben, der die Vorteile der bekannten Konstruktionen miteinander verbindet

Diese Aufgabe wird gelöst durch einen Flansch mit den Merkmalen des Anspruchs 1.

Dank der vorliegenden Erfindung können einfache Blechplatinen verwendet werden, die in bekannter Technik gestanzt und anschließend miteinander verbunden werden, z. B. durch Löten, Schweißen oder mechanische Verbindung. Da der Flansch auch aus mehreren Einzelteilen besteht, sind Relativbewegungen der einzelnen Teilflansche bzw. Krümmerrohre zueinander möglich. Die Montagemöglichkeiten sind variabel. Bei der Krümmergestaltung bestehen größere Freiheitsgrade, da an den innenliegenden Zylindern nicht alle Schrauberfreigänge erforderlich sind. Sofern z. B. für einen Vierzylindermotor zwei einzelne Krümmerpaare vorgesehen werden, z. B. Zylinder 1 + 4 ein Krümmerpaar und Zylinder 2 + 3 ein Krümmerpaar, kann eines der beiden Krümmerpaare bis auf die Überlappstellen komplett montiert werden. Die Schrauben der schon montierten Krümmer können dann von den Rohren der anschließend zu montierenden Krümmer verdeckt werden. Es ergibt sich gegenüber Einzelflanschen mit ungleichmäßig verteilten Verschraubungspositionen bei der erfindungsgemäßen Lösung ein relativ gleichmäßiges Verschraubungsbild, was Voraussetzung für eine gute Gasdichtigkeit ist.

Gemäß einer vorteilhaften Weiterbildung der Erfindung kann das Gleiten der Berührungsflächen durch eine geeignete Beschichtung verbessert werden.

An den Überlappungsstellen ist es möglich, in der 1. Platine eine enge Befestigungsöffnung zur genauen Positionierung und in der 2. Platine eine größere Befestigungsöffnung vorzusehen, die die Relativbewegung ermöglicht.

Anhand der Zeichnung soll die Erfindung in Form eines Ausführungsbeispiels näher erläutert werden. Es zeigen
- Fig. 1: rein schematisch einen Auspuffkrümmer, angeschraubt an einem Motorblock,
- Fig. 2: eine Draufsicht auf die unterste Lage eines aus zwei Lagen von Blechplatinen hergestellten Flansches und
- Fig. 3: eine Draufsicht auf den unter Verwendung einer zweiten Lage von Blechplatinen fertiggestellten Flansch.

Fig. 1 zeigt rein schematisch einen Auspuffkrümmer in Seitenansicht, der mit Hilfe von Stehbolzen 4 und Muttern 5 an einen Motorblock 3 angeschraubt ist. Der Flansch besteht aus zwei Blechplatinen 1, 2 übereinander, die anhand der Fig. 2 und 3 noch im einzelnen beschrieben werden sollen. Am Flansch 1, 2 sind Abgasrohre 6 angeschweißt, die zu einer Abgasanlage (nicht dargestellt) führen.

Fig. 2 zeigt die erste Lage 1 von Blechplatinen 11, 12, 13 zur Herstellung eines Flansches für den Auspuffkrümmer. Man erkennt drei getrennte Blechplatinen 11, 12, 13 mit Befestigungsöffnungen 111 ... 113; 121 ... 127; 131 ... 133 und Zylinderauslaßöffnung 411 ... 414. Die Blechplatinen 11, 12, 13 liegen mit Abstand nebeneinander. Die Befestigungsöffnungen insbesondere der beiden außenliegenden Blechplatinen 11, 13 sind ausgesprochen ungleichmäßig verteilt.

Fig. 3 zeigt den Flansch nach Aufbringen einer zweiten Lage 2 von Blechplatinen 21, 22, 23 auf die unterste Lage 1. Dadurch entstehen drei Teilflansche, wobei die Befestigungsöffnungen 211 ... 214, 221 ... 225; 231 ... 234 der oberen Lage 2 mit den entsprechenden Befestigungsöffnungen der unteren Lage 1 fluchten. Ebenso fluchten die Zylinderauslaßöffungen 421 ... 424 der oberen Lage 2 mit den Zylinderauslaßöffungen der unteren Lage 1.

Im Bereich jeweils wenigstens einer Befestigungsöffnung 213, 127; 234, 125 überlappen sich die Platinen 21, 12; 23, 12 benachbarter Teilflansche. Auf diese Weise können die Teilflansche auf denselben Stehbolzen 4 aufgesteckt und gemeinsam festgeschraubt werden, so daß dann alle Teilflansche gleichmäßig verteilt verschraubt sind.

Gleichzeitig können die Teilflansche im Bereich der Berührungsflächen zum Ausgleich von Wärmedehnungen gegeneinander gleiten.

Falls erforderlich, kann dies durch eine geeignete Beschichtung (nicht sichtbar) verbessert werden.

Es versteht sich, daß das erfindungsgemäße Prinzip auch bei Flanschen angewendet werden kann, die aus einer Platine und mehreren Teilflanschen bestehen und an den Überlappstellen über eine entsprechende Kontur verfügen, bzw. die aus mehr als zwei Blechplatinen hergestellt werden und die aus mehr als drei Teilflanschen bestehen.

## Patentansprüche

1. Flansch zur Befestigung eines Auspuffkrümmers an einem Motorblock (3), bestehend aus wenigstens zwei Lagen (1, 2) von passend miteinander verbundenen Blechplatinen (11, 12, 13; 21, 22, 23), die Öffnungen (411, 412, 413, 414; 421, 422, 423, 424), die mit den Zylinderauslässen des Motorblocks fluchten, und Befestigungsöffnungen (111 ... 113; 121 ... 127; 131 ... 133; 211 ... 214; 221 ... 225; 231 ... 234), die auf Stehbolzen (4) am Motorblock aufgesteckt werden, besitzen **dadurch gekennzeichnet, daß** der Flansch aus wenigstens zwei nebeneinnand angeordneten Teilflanschen (11, 21; 12, 22; 13, 23) besteht und daß sich Platinen benachbarter Teilflansche im Bereich wenigstens jeweils einer Befestigungsöffnung (213, 127; 234, 125) überlappen.

2. Flansch nach Anspruch 1, **dadurch gekennzeichnet, daß** die Berührungsflächen im Überlappungsbereich mit geeigneter Beschichtung versehen sind.

3. Flansch nach Anspruch 1 oder 2, **dadurch gekennzeichnet, daß** einige Befestigungsöffnungen (125, 127) an den Überlappungsstellen entsprechend der nötigen Relativbewegungen vergrößert sind.

## Claims

1. A flange for fastening an exhaust manifold to an engine block (3), comprising at least two layers (1,2) of sheet metal plates (11,12,13;21,22,23) which are suitably joined together and which have openings (411,412,413,414; 421,422,423,424) which are in alignment with the cylinder outlets of the engine block, and fastening apertures (111..113; 121..127; 131..133; 211..214; 221..225; 231..234) which are fitted on to stay bolts (4) on the engine block, **characterised in that** the flange comprises at least two partial flanges (11,21; 12,22; 13,23) arranged side by side, and **in that** the plates of adjacent partial flanges overlap in the vicinity of at least one respective fastening aperture (213,127; 234,125).

2. A flange according to Claim 1, **characterised in that** in the overlap region the contact surfaces are provided with a suitable coating.

3. A flange according to Claim 1 or 2, **characterised in that** some of the fastening apertures (125,127) are enlarged at the overlap locations in accordance with the required relative movements.

## Revendications

1. Bride pour la fixation d'un collecteur d'échappement sur un bloc moteur (3), comprenant au moins deux couches (1, 2) de platines en tôle (11, 12, 13 ; 21, 22, 23) reliées de façon ajustée entre elles, les orifices (411, 412, 413, 414 ; 421, 422, 423, 424), qui sont alignés avec les sorties de cylindre de bloc moteur, et les orifice de fixation (111...113 ; 121...127 ; 131...133 ; 211...214 ; 221...225; 231...234), qui sont emboîtés sur des goujons (4) sur le bloc moteur, **caractérisée en ce que** la bride se compose d'au moins deux brides partielles (11, 21 ; 12, 22 ; 13, 23) disposées l'une à côté de l'autre, et **en ce que** des platines de bride partielles voisines se chevauchent dans la zone d'au moins respectivement un orifice de fixation (213, 127 ; 234, 125).

2. Bride selon la revendication 1, **caractérisée en ce que** les surfaces de contact sont pourvues de revêtement approprié dans la zone du chevauchement.

3. Bride selon la revendication 1 ou 2, **caractérisée en ce que** quelques orifices de fixation (125, 127) sont agrandis aux emplacements de chevauchement en fonction des déplacements relatifs nécessaires.
